# EUROPÄISCHE PATENTSCHRIFT

(11) **EP 3 518 625 B1**
(45) Veröffentlichungstag und Bekanntmachung des Hinweises auf die Patenterteilung: **07.09.2022**
(21) Anmeldenummer: 19153652.3
(22) Anmeldetag: 25.01.2019
(51) Int. Cl.: H05B 45/10, H05B 45/14, H05B 45/3725, H05B 45/375, H05B 45/395

(54) **TREIBERSCHALTUNG ZUR STROMVERSORGUNG EINER ODER MEHRERER LEDS**
DRIVER CIRCUIT FOR SUPPLYING POWER TO ONE OR MORE LEDS
CIRCUIT D'ATTAQUE DESTINÉ À L ALIMENTATION ÉLECTRIQUE D'UNE PLURALITÉ DE DEL

(30) Priorität: 26.01.2018 DE 102018101796
(43) Veröffentlichungstag der Anmeldung: 31.07.2019
(73) Patentinhaber: SITECO GmbH, 83301 Traunreut (DE)
(72) Erfinder: Hofinger, Christoph, 83236 Übersee (DE)
(74) Vertreter: Schmidt, Steffen

(56) Entgegenhaltungen:
- EP-A1- 2 512 207
- WO-A1-2013/028632
- DE-A1- 10 013 215
- US-A1- 2015 245 441
- US-A1- 2015 305 103
- Unknown: "HV9961 LED Driver with Average-Current Mode Constant-Current Control", Microchip Technology Inc, 1. Januar 2017 (2017-01-01), Seiten 1-16, XP055581937, Gefunden im Internet: URL:http://ww1.microchip.com/downloads/en/ devicedoc/20005588a.pdf [gefunden am 2019-04-17]
- C. Wesley Tipton ET AL: "Multi-Channel, Constant-Current Power Source for Aircraft Applications", , 16. Januar 2018 (2018-01-16), Seiten 1-3, XP055581932, Gefunden im Internet: URL:https://apps.dtic.mil/dtic/tr/fulltext /u2/1042222.pdf [gefunden am 2019-04-17]

## Beschreibung

Die Erfindung betrifft eine Treiberschaltung zur Stromversorgung einer oder mehrerer LEDs, insbesondere eine Treiberschaltung, die eine Regelung auf einen Stromwert zur Erzielung einer gewünschten Dimmung der LEDs umfasst. Unter einer LED ist jede Halbleiterlichtquelle zu verstehen, worunter auch organische Halbleiterlichtquellen, sogenannte OLEDs, zu zählen sind.

Die Treiberschaltung der eingangs genannten Art werden typischerweise in zwei verschiedenen Varianten realisiert. Zum einen gibt es eine Pulsweitenmodulationsansteuerung bei der LED-Strom mit pulsweitenmoduliertem Signal an- und abgeschaltet wird. Zum anderen gibt es ein analoges Verfahren, bei dem der Strom ohne Unterbrechung auf einen gewünschten Wert geregelt werden kann. Das Pulsweitenmodulationsverfahren wird jedoch für Allgemeinbeleuchtung als nicht bevorzugt angesehen, da es zu Stroboskopeffekten, insbesondere Störungen von Kameras oder Störungen von Barcode-Scannern kommen kann. Außerdem werden auch gesundheitliche Auswirkungen durch den Stroboskopeffekt befürchtet.

Somit ist die analoge Stromregelung bevorzugt. Eine typische Schaltung nach dem Stand der Technik ist in Figur 1 dargestellt. Eine LED-Last, welche eine oder mehrere LEDs umfassen kann, wird durch eine integrierte Schaltung gesteuert. Die integrierte Schaltung weist einen Eingang CS auf, an welcher ein Messwiderstand R_{CS} zur Erde angeschlossen ist. Durch den Messwiderstand R_{CS} fließt im eingeschalteten Zustand der gleiche Strom, welcher durch die LED-Last fließt. Der Spannungsabfall über R_{CS} wird im integrierten Schaltkreis gemessen und zur Regelung einer gewünschten Stromstärke für die LED-Last im integrierten Schaltkreis verwendet.

Ein Nachteil dieser Art der analogen Stromregelung ist jedoch, dass bei kleinen Stromwerten der Spannungsabfall am Messwiderstand sehr klein werden kann. Durch Ströme die sich unweigerlich in der Schaltung, z.B. aus Schalttransistoren ergeben, wird demnach bei kleinen Stromwerten die Auswertung des Spannungsabfalls über dem Strommesswiderstand für die Regelung des Stromes unbrauchbar. Somit ergibt sich bei einer derartigen analogen Stromregelung ein minimaler unterer Wert, bis zu dem die Stromregelung zuverlässig erfolgen kann. Eine Möglichkeit, um zu noch kleineren Stromwerten zu gelangen, wäre es, den Wert des Strommesswiderstandes zu erhöhen. Das hat aber zur Folge, dass die Verlustleistung an dem Widerstand bei höheren Strömen zu großen Verlusten führt und sogar thermische Probleme auftreten können.

Eine Regelung auf niedrige Stromwerte war im Stand der Technik demnach nur durch die Regelung nach dem Pulsweitenmodulationsverfahren möglich. Es wurden auch kombinierte Verfahren angewandt, indem in einem unteren Strombereich das Pulsweitenmodulationsverfahren und einem höheren Strombereich die analoge Stromregelung wie vorhergehend beschrieben angewandt wurde, um einen größeren Dimmbereich für LEDs bereitzustellen. Dies hat jedoch wieder den vorhergehend beschriebenen Nachteil des Stroboskopeffekts bei niedrigen Stromwerten.

C. Wesley Tipton ET AL: "Multi-Channel, Constant-Current Power Source for Aircraft Applications", 16. Januar 2018 offenbart eine Treiberschaltung für eine Festkörperlichtquelle gemäß dem Oberbegriff des Anspruchs 1.

US 2015/305103 A1, WO 2013/028632 A1, US 2015/245441 A1, EP 2 512 207 A1 und DE 100 13 215 A1 offenbaren weitere Treiberschaltungen zum Ansteuern von LEDs, welche einen regelbaren Widerstand im Versorgungsstromkreis der LEDs aufweisen.

Das Datenblatt "HV9961 LED Driver with Average-Current Mode Constant-Current Control" offenbart eine Treiberschaltung gemäß Figur 1.

Aufgabe der vorliegenden Erfindung ist es daher, eine Treiberschaltung zur Stromversorgung von LEDs bereitzustellen, welche einen möglichst weiten Strombereich zur Erzielung eines großen Dimmbereichs abdeckt und die Nachteile einer Pulsweitenmodulation dabei vermeidet.

Gelöst wird die Aufgabe durch eine Treiberschaltung zur Stromversorgung von einer oder mehreren LEDs gemäß Anspruch 1.

Eine Besonderheit der Treiberschaltung der vorliegenden Erfindung besteht darin, dass der Strommesswiderstand auf wenigstens zwei verschiedene Werte geschaltet wird, wobei der niedrigere der beiden Werte zur Messung des Stroms durch die LEDs in einem niedrigeren Strombereich und der höhere der beiden Werte zur Messung des Stroms durch die LEDs in einem höheren Strombereich angewandt wird. Dadurch wird der Strommesswiderstand an den jeweils zu messenden Strombereich angepasst, so dass der Spannungsabfall über den Strommesswiderstand einen akzeptablen Wert annimmt, welcher von der Treiberschaltung leicht verarbeitet werden kann. Dadurch ist ein Messen auch von kleinen Strömen möglich. Ferner ist die am Strommesswiderstand umgesetzte Leistung begrenzt, weil im höheren Strombereich ein niedrigerer Messwiderstand ausgewählt wird. Dadurch werden die Verlustleistung und die daraus resultierenden thermischen Probleme begrenzt.

Gemäß einer bevorzugten Ausführungsform ist der Messwiderstand durch wenigstens zwei parallel geschaltete Widerstände gebildet, von denen wenigstens einer der beiden Widerstände elektronisch zu- oder abschaltbar ist. Beispielsweise sind die beiden Widerstände, welche zusammen den Strommesswiderstand bilden, parallel zueinander im Stromkreis der LEDs zur Erde geschaltet, wobei in einem der beiden parallelen Zweige ein elektronischer Schalter vorgesehen ist, der geöffnet oder geschlossen werden kann. Dadurch wird der Strommesswiderstand entweder nur durch einen der beiden Widerstände (wenn der Schalter geöffnet ist) oder durch beide parallel geschaltete Widerstände (wenn der Schalter geschlossen ist) gebildet.

Dadurch lassen sich zwei verschiedene Werte für den Strommesswiderstand realisieren. Es können auch mehr als nur zwei Widerstände parallel vorgesehen sein. Ferner können auch mehr als nur ein elektronischer Schalter vorgesehen sein. Es kann auch jeder der parallel geschalteten Widerstände mit einem elektronischen Schalter in Reihe geschaltet sein, wobei in diesem Fall wenigstens einer der Schalter beim Betrieb der LED geschlossen ist.

Gemäß einer bevorzugten Ausführungsform erfolgt die elektronische Zu- und Abschaltung des wenigstens einen Widerstandes durch Ansteuern eines Gates von einem Feldeffekttransistor, FET, dessen Source und Drain in Reihe zu dem Widerstand geschaltet ist. Ein FET hat im geschlossenen Zustand zwischen Source und Drain einen sehr geringen Widerstand, so dass der Widerstand des Feldeffekttransistors selbst vernachlässigbar ist. Insbesondere ist der Innenwiderstand des FET weitgehend thermisch stabil, so dass Messfehler durch einen sich verändernden Innenwiderstand des FED minimiert werden.

Gemäß einer bevorzugen Ausführungsform kann der FET mit dem Microcontroller angesteuert werden. Der Microcontroller muss bei dieser Ausführungsform lediglich eine Spannung erzeugen, welche an das Gate anzulegen ist, um den FET zwischen Source und Drain zu öffnen bzw. zu schließen. Im Vergleich zu einem elektronischen Schalter, der durch ein Relais gebildet ist, ist eine solche Schaltung einfacher aufzubauen und lässt sich auch vollständig als integrierte Schaltung realisieren.

In einem nichterfindungsgemäßen Beispiel entspricht das Maximum des niedrigeren Strombereichs dem Minimum des höheren der beiden Strombereiche. Wenn in dieser Schaltung der zu messende Strom die Grenze der beiden Strombereiche erreicht, schaltet die Treiberschaltung den Strommesswiderstand um, um den Spannungsabfall an dem Strommesswiderstand entsprechend zu verringern bzw. zu erhöhen.

Erfindungsgemäß überlappen die beiden Strombereiche jedoch. Dadurch werden häufige Schaltvorgänge zwischen den Strommesswiderständen verhindert, falls der zu messende Strom durch die LEDs zufällig genau im Bereich zwischen den beiden Strombereichen pendelt. Erfindungsgemäß wird der Messwiderstand beim Erreichen des Maximum des unteren Strombereichs auf den niedrigeren Wert umgeschaltet und umgekehrt erst beim Erreichen des Minimum des höheren Strombereichs wieder auf den höheren Wert geschaltet. Durch diese Art Hysterese wird verhindert, dass häufige Schaltvorgänge bei geringen Stromschwankungen um die Grenze zwischen den Strombereichen auftreten, die sich als Flackern der LED bemerkbar machen könnten.

Gemäß einer bevorzugten Ausführungsform kann der Strommesswiderstand wenigstens zwei Werte annehmen, wobei der niedrigere Wert zwischen 0,1 Ohm und 0,5 Ohm und der höhere der beiden Werte zwischen 0,9 Ohm und 1,7 Ohm liegt. Bei einem Versorgungsstrom, der typischerweise zwischen 20 mA und 1 A beträgt, und bei einem Strommesswiderstand, der bei etwa 200 mA umgeschaltet wird, kann die Verlustleistung auf maximal 0,5 W begrenzt werden.

Gemäß einer nichterfindungsgemäßen Ausführungsform kann der niedrigere Strombereich 20 mA bis 200 mA umfassen und der höhere Strombereich 200 mA bis 1 A umfassen. Es ist jedoch erfindungsgemäß vorgesehen, dass die Strombereiche überlappen, wie vorhergehend beschrieben, so dass z.B. der niedrigere Strombereich einen Maximalwert von 250 mA umfasst, während der höhere Strombereich einen Minimalwert von 150 mA umfasst.

Gemäß einer bevorzugten Ausführungsform kann der Strommesswiderstand auch mehr als nur zwei Werte, z.B. drei oder vier Werte, für drei oder vier Strombereiche annehmen.

Weitere Vorteile und Merkmale der vorliegenden Erfindung werden aus der nachfolgenden Beschreibung einer bevorzugten Ausführungsform, die in Verbindung mit den Figuren gegeben wird, deutlich. In den Figuren ist Folgendes dargestellt:
- Figur 1: zeigt eine LED-Treiberschaltung gemäß dem Stand der Technik.
- Figur 2: zeigt eine LED-Treiberschaltung gemäß einer Ausführungsform der vorliegenden Erfindung.

Eine Ausführungsform einer Treiberschaltung für LEDs gemäß der vorliegenden Erfindung ist in Figur 2 dargestellt. Ähnlich wie eine Treiberschaltung aus dem Stand der Technik, die in Figur 1 dargestellt ist, wird eine LED-Last 3, welche durch eine oder mehrere LEDs gebildet sein kann (in den Figuren nur eine LED dargestellt) über eine Versorgungsspannung, die von einem integrierten Schaltkreis 2 bereitgestellt wird, angesteuert. Der integrierte Schaltkreis 2 sorgt für eine Konstantstromversorgung durch die LED-Last 3. Ein Konstantstrom lässt sich einstellen (in der Figur nicht dargestellt), um eine gewünschte Dimmung der LED-Last zu erzeugen. Ferner kann die LED-Last durch die integrierte Schaltung ein- und ausgeschaltet werden. Dazu ist an einem Ausgang GATE des integrierten Schaltkreises 2 ein Feldeffektransistor 4 angeschlossen, der die LED-Last 3 mit Erde verbindet, wenn er geschlossen. In diesem Stromkreis ist ein Widerstand R_{CS} vorgesehen. Durch diesen Widerstand R_{CS} fließt daher der gleiche Strom, welcher auch durch die LED-Last 3 fließt. Der Spannungsabfall über den Widerstand R_{CS} wird an einem Eingang CS der integrierten Schaltung 2 gemessen und dient zur Steuerung des Konstantstroms durch die LED. Soweit ist die Schaltung gemäß der vorliegenden Erfindung auch gleich zu der in Figur 1 dargestellten Schaltung nach dem Stand der Technik.

In der erfindungsgemäßen Schaltung nach Figur 2 ist zusätzlich ein zweiter Widerstand R_{CS}2 vorgesehen, welcher parallel zu dem ersten Widerstand R_{CS} geschaltet ist und über einen Halbleiterschalter, z.B. einen Feldeffekttransistor 22 ebenfalls mit Masse verbunden ist. Wenn der Feldeffekttransistor 22 durchgeschaltet ist, d.h. eine leitende Verbindung zwischen Drain und Source besteht, liegt der Widerstand R_{CS}2 parallel zum Widerstand R_{CS}, so dass der Strommesswiderstand für die integrierte Schaltung 2 insgesamt durch die Parallelschaltung von R_{CS} und R_{CS}2 gegeben ist. Das Gate des Feldeffekttransistors 22 liegt an einem Ausgang eines Microcontrollers 24 an und wird durch diesen gesteuert. Ferner stellt der Microcontroller 24 eine Steuerspannung bereit, die auf einen Eingang LD der integrierten Schaltung 2 wirkt, um den Versorgungsstrom durch die LED einzustellen. Der Microcontroller 24 dient in dieser Ausführungsform auch dazu, den Strom für die gewünschte Dimmung der LED-Last einzustellen. Der Microcontroller 24 erzeugt eine der gewünschten Dimmung entsprechenden Steuerspannung, die an den Eingang LD der integrierten Schaltung 2 anliegt, wobei der über die Bereichsumschaltung vom Microcontroller 24 ausgewählte Strommesswiderstand berücksichtigt wird.

In Betrieb wird von der integrierten Schaltung 2 der Strom durch die LED-Last eingestellt. Zum Dimmen der LED kann ein beliebiger Strom beispielsweise zwischen 20 mA und 1 A eingestellt werden.

In einem Strombereich von 200 mA bis 1 A legt der Microcontroller eine Spannung an das Gate des Halbleiterschalters, der durch den FET 22 gegeben ist, an, so dass eine Verbindung von Drain zu Source durchgeschaltet ist. In diesem Schaltungszustand sind die Widerstände R_{CS} und R_{CS}2 parallel zueinander mit Erde verbunden. Die Parallelschaltung aus R_{CS} und R_{CS}2 wirkt in diesem Schaltungszustand als Messwiderstand für die Stromregelung der LED-Last. Der integrierte Schaltkreis 2 misst den Spannungsabfall über die Parallelschaltung der Widerstände R_{CS} und R_{CS}2, um den Strom durch die LEDs auf einen konstanten Wert zu regeln.

Wenn der Strom zur Dimmung der LEDs auf einen geringeren Wert geregelt werden soll, z.B. auf einen Strom in einem Bereich zwischen 20 mA und 200 mA, wird über den Microcontroller 24 der Feldeffekttransistor 22 angesteuert, um die Verbindung zwischen Drain und Source zu öffnen. In diesem Fall fließt der Versorgungsstrom durch die LED-Last 3 nur noch durch den Widerstand R_{CS}, so dass in diesem Schaltungszustand der Messwiderstand zur Bestimmung des Stroms nur durch den Widerstand R_{CS} gegeben ist.

Somit wird über den Microcontroller 24 der Strommesswiderstand entsprechend einem vorgegebenen Strombereich zwischen zwei Werte umgeschaltet. Im niedrigeren Strombereich ist der Messwiderstand nur durch R_{CS} gegeben, während für den höheren Strombereich der Messwiderstand durch die Parallelschaltung von R_{CS} und R_{CS}2 gegeben ist entsprechend geringer ist. Beispielsweise kann der Widerstand R_{CS} und R_{CS}2 jeweils 1,2 Ohm betragen, so dass im höheren Strombereich von 200 mA bis 1 µA effektiv nur ein Strommesswiderstand von 0,6 Ohm gegeben ist. Dadurch wird die am Messwiderstand umgesetzte Leistung bei größeren Strömen verringert. Da der Strom aber im höheren Messbereich liegt, ist der Spannungsabfall immer noch ausreichend hoch, um eine präzise Strommessung zu ermöglichen. In dem niedrigeren Strommessbereich wird der Messwiderstand entsprechend erhöht, z.B. auf 1,2 Ohm, so dass auch bei den niedrigeren zu messenden Versorgungsströmen noch ein ausreichend hoher Spannungsabfall für den Messwiderstand gegeben ist.

Über den Microcontroller 24 wird ferner eine Steuerspannung ausgegeben, die auf die integrierte Schaltung 12 einwirkt, um die Strommessung entsprechen den ausgewählten Messwiderstand um den entsprechenden Faktor auszugleichen.

Die vorliegende Erfindung ist nicht auf die dargestellte Schaltung von zwei Widerständen R_{CS} und R_{CS}2 beschränkt. Es können auch mehr als zwei Widerstände parallel geschaltet werden und es können auch mehr als lediglich zwei Strombereiche zur Messung des Stroms vorgesehen sein.

Die übrige Schaltung zur LED-Stromversorgung entspricht der Ausführungsform im Stand der Technik. Dadurch lässt sich die erfindungsgemäße Bereichsumschaltung für den Messwiderstand auch einfach mit vorhandenen aus dem Stand der Technik bekannten integrierten Schaltkreisen für eine LED-Stromversorgung realisieren.

### BEZUGSZEICHENLISTE

- 2: integrierter Schaltkreis
- 3: LED-Last
- 4: Halbleiterschalter, z.B. Feldeffekttransistor
- 22: Halbleiterschalter, z.B. Feldeffekttransistor
- 24: Microcontroller
- R_{CS}, R_{CS}2: Strommesswiderstand

## Patentansprüche

1. Treiberschaltung zur Stromversorgung von einer oder mehreren LEDs (3), umfassend eine regelbare Konstantstromquelle zum Anschluss einer oder mehrerer in Reihe geschalteter LEDs (3), und
einen umschaltbaren Strommesswiderstand (R_{CS}, R_{CS}2), der in Reihe mit der einen oder den mehreren LEDs schaltbar ist, wobei die
Treiberschaltung dazu eingerichtet ist, über einen Spannungsabfall des Strommesswiderstands (R_{CS}, R_{CS}2) den Strom durch die eine oder die mehreren LEDs (3) zu messen um den Strom auf einen vorgegebenen Wert zu regeln, wobei die Umschaltung des Strommesswiderstands (R_{CS}, R_{CS}2) durch einen Microcontroller (24) der Treiberschaltung gesteuert ist und der Microcontroller ferner eine Steuerspannung bereitstellt, welche die Stromerzeugung an der Konstantstromquelle entsprechend dem ausgewählten Messwiderstand (R_{CS}, R_{CS}2) einstellt,
wobei die Treiberschaltung ferner dazu eingerichtet ist, den Strommesswiderstand (R_{CS}, R_{CS}2) auf wenigstens zwei verschiedene Werte zu schalten, wobei auf den niedrigeren der beiden Werte zur Messung des Stroms durch die eine oder die mehreren LEDs (3) in einem höheren Strombereich und auf den höheren der beiden Werte für eine Messung des Stroms durch die einen oder die mehreren LEDs (3) in einem niedrigeren Strombereich geschaltet wird,
**dadurch gekennzeichnet, dass** die beiden Strombereiche teilweise überlappen, und dass die Treiberschaltung so eingerichtet ist, um den Strommesswiderstand (R_{CS}, R_{CS}2) beim Erreichen des Maximums des unteren Strombereichs auf den niedrigen Wert umzuschalten und umgekehrt erst beim Erreichen des Minimums des höheren Strombereichs wieder auf den höheren Wert zu schalten.

2. Treiberschaltung nach Anspruch 1, wobei der Messwiderstand (R_{CS}, R_{CS}2) durch wenigstens zwei parallel geschaltete Widerstände (R_{CS}, R_{CS}2) gebildet ist, von denen wenigstens einer (R_{CS}2) elektronisch zu- oder abschaltbar ist.

3. Treiberschaltung nach Anspruch 2, wobei die elektronische Zu- bzw. Abschaltung des wenigstens einen Widerstands (R_{CS}2) durch ein Ansteuern eines Gates (G) von einem Feldeffekttransistor, FET, (22) erfolgt, dessen Source (S) und Drain (D) in Reihe mit dem Widerstand geschaltet ist.

4. Treiberschaltung nach Anspruch 3, wobei das Gate (G) des FET (22) durch den Microcontroller (24) angesteuert wird.

5. Treiberschaltung nach einem der vorhergehenden Ansprüche, wobei der Strommesswiderstand wenigstens zwei Werte annehmen kann, wobei der niedrigere Wert zwischen 0,1 Ohm und 0,7 Ohm und der höhere Werte zwischen 0,9 Ohm und 1,7 Ohm liegt.

6. Treiberschaltung nach einem der vorhergehenden Ansprüche, wobei der Strommesswiderstand mehr als zwei Werte, insbesondere drei oder vier Werte annimmt, um zwischen mehr als zwei Strombereichen, insbesondere drei oder vier Strombereichen, umzuschalten.

## Claims

1. A driver circuit for powering one or more LEDs (3), comprising a controllable constant current source for connecting one or more series-connected LEDs (3), and
a switchable current sense resistor (RCS, RCS2) connectable in series with the one or more LEDs, wherein the driver circuit is configured to measure the current through the one or more LEDs (3) via a voltage drop of the current sense resistor (RCS, RCS2) in order to regulate the current to a predetermined value, wherein the switching of the current sense resistor (RCS, RCS2) is controlled by a microcontroller (24) of the driver circuit and the microcontroller further provides a control voltage which adjusts the current generation at the constant current source in accordance with the selected sense resistor (RCS, RCS2),
wherein the driver circuit is further configured to switch the current sense resistor (RCS, RCS2) to at least two different values, wherein switching to the lower of the two values for measuring the current through the one or more LEDs (3) in a higher current range and to the higher of the two values for measuring the current through the one or more LEDs (3) in a lower current range,
**characterised in that** the two current ranges partially overlap, and **in that** the driver circuit is configured to switch the current sense resistor (RCS, RCS2) to the lower value upon reaching the maximum of the lower current range and vice versa to switch back to the higher value only upon reaching the minimum of the higher current range.

2. The driver circuit according to claim 1, wherein the sense resistor (RCS, RCS2) is formed by at least two resistors (RCS, RCS2) connected in parallel, of which at least one (RCS2) is electronically connectable or disconnectable.

3. The driver circuit according to claim 2, wherein the electronic connection or disconnection of the at least one resistor (RCS2) is effected by driving a gate (G) of a field effect transistor, FET, (22), the source (S) and drain (D) of which is connected in series with the resistor.

4. The driver circuit according to claim 3, wherein the gate (G) of the FET (22) is driven by the microcontroller (24).

5. The driver circuit according to any one of the preceding claims, wherein the current sense resistor can take at least two values, wherein the lower value is between 0.1 Ohm and 0.7 Ohm and the higher value is between 0.9 Ohm and 1.7 Ohm.

6. The driver circuit according to any one of the preceding claims, wherein the current sense resistor takes more than two values, in particular three or four values, to switch between more than two current ranges, in particular three or four current ranges.

## Revendications

1. Circuit d'attaque destiné à l'alimentation électrique d'une ou de plusieurs DEL (3), comprenant une source de courant constant réglable destinée à la connexion d'une ou de plusieurs DEL (3) montées en série, et
une résistance de mesure de courant (R_{CS}, R_{CS}2) commutable qui est montée de façon commutable en série avec la ou les plusieurs DEL,
le circuit d'attaque étant agencé pour, par le biais d'une chute de tension de la résistance de mesure de courant (R_{CS}, R_{CS}2), mesurer le courant traversant la ou les plusieurs DEL (3) afin de régler le courant à une valeur prédéfinie, la commutation de la résistance de mesure de courant (R_{CS}, R_{CS}2) étant commandée par un microcontrôleur (24) du circuit d'attaque, et le microcontrôleur fournissant en outre une tension de commande qui fixe la production de courant au niveau de la source de courant constant en fonction de la résistance de mesure de courant (R_{CS}, R_{CS}2) sélectionnée,
le circuit d'attaque étant en outre agencé pour commuter la résistance de mesure de courant (R_{CS}, R_{CS}2) sur au moins deux valeurs différentes, la commutation se faisant dans une plage de courant plus élevée sur la plus faible des deux valeurs pour la mesure du courant traversant la ou les plusieurs DEL (3), et dans une plage de courant plus faible sur la plus élevée des deux valeurs pour une mesure du courant traversant la ou les plusieurs DEL (3),
**caractérisé en ce que** les deux plages de courant se chevauchent partiellement, et **en ce que** le circuit d'attaque est agencé de façon à commuter sur la valeur faible la résistance de mesure de courant (R_{CS}, R_{CS}2) lorsque le maximum de la plage de courant inférieure est atteint et de façon à, inversement, ne la commuter de nouveau sur la valeur plus élevée que lorsque le minium de la plage de courant plus élevée est atteinte.

2. Circuit d'attaque selon la revendication 1, la résistance de mesure de courant (R_{CS}, R_{CS}2) étant formée d'au moins deux résistances (R_{CS}, R_{CS}2) montées en parallèle, dont au moins une (R_{CS}2) peut être mise en circuit et hors circuit électroniquement.

3. Circuit d'attaque selon la revendication 2, la mise en circuit et hors circuit électronique de l'au moins une résistance (R_{CS}2) s'effectuant par une activation d'une grille (G) d'un transistor à effet de champ FET (22) dont la source (S) et le drain (D) sont montés en série avec la résistance.

4. Circuit d'attaque selon la revendication 3, la grille (G) du FET (22) étant activée par le microcontrôleur (24).

5. Circuit d'attaque selon l'une des revendications précédentes, la résistance de mesure de courant pouvant adopter au moins deux valeurs, la valeur plus faible étant comprise entre 0,1 ohm et 0,7 ohm, et la valeur plus élevée étant comprise entre 0,9 ohm et 1,7 ohm.

6. Circuit d'attaque selon l'une des revendications précédentes, la résistance de mesure de courant adoptant plus de deux valeurs, en particulier trois ou quatre valeurs pour commuter entre plus de deux plages de courant, en particulier trois ou quatre plages de courant.
